# FASCICULE DE BREVET EUROPEEN

(11) **EP 2 979 735 B1**
(45) Date de publication et mention de la délivrance du brevet: **11.04.2018**
(21) Numéro de dépôt: 15177717.4
(22) Date de dépôt: 21.07.2015
(51) Int. Cl.: A63B 69/12, A61H 33/00, E04H 4/16, E04H 4/00

(54) **SYSTÈME DE NAGE À CONTRE-COURANT EMPLOYANT UN DISPOSITIF DE PRODUCTION DE COURANT DANS UN BASSIN**
GEGENSTROM-SCHWIMMSYSTEM, BEI DEM EINE STROMERZEUGUNGSVORRICHTUNG IN EINEM BECKEN EINGESETZT WIRD
SYSTEM FOR SWIMMING AGAINST A CURRENT USING A DEVICE FOR PRODUCING THE CURRENT IN A SWIMMING POOL

(30) Priorité: 01.08.2014 FR 1457483
(43) Date de publication de la demande: 03.02.2016
(73) Titulaire: PISCINES DESJOYAUX SA, 42480 La Fouillouse (FR)
(72) Inventeur: AROT, Florian, 01470 Montagnieu (FR); DEJEY, Marc, 73100 Aix les Bains (FR); DESJOYAUX, Jean-Louis, 42600 Chalain le Comtal (FR); NOIROT, Jean-Baptiste, 42160 Andrézieux Bouthéon (FR); PARIN, Thibault, 42800 Genilac (FR); SAGE, Céline, 42340 Veauche (FR)
(74) Mandataire: IP Trust

(56) Documents cités:
- EP-A1- 1 589 165
- DE-U1-202012 003 162
- DE-U1-202012 012 765
- FR-A1- 2 867 500
- GB-A- 2 296 861
- US-A- 3 534 413
- US-A1- 2008 148 470

## Description

### DOMAINE DE L'INVENTION

La présente invention concerne un système de nage à contre-courant comprenant un bassin et un dispositif de production d'un courant dans le bassin.

### ARRIERE PLAN TECHNOLOGIQUE DE L'INVENTION

Les documents FR2672331 et FR 2589954 décrivent des systèmes de nage à contre-courant dans lesquelles de l'eau est refoulée dans le bassin d'une piscine pour former un courant suffisamment puissant pour y pratiquer une nage stationnaire. Par nage stationnaire on signifie une nage dont la progression, par rapport au bord du bassin, est limitée. Un courant puissant empêche ainsi le nageur de remonter vers la source de courant avec trop de facilité.

On connaît également de GB 2 296 861 A, EP1589165, US2008148470 et DE202012003162 des dispositifs d'injection d'eau dans un bassin.

Il apparaît de l'état de la technique que la qualité du courant fourni est liée au débit de l'eau refoulée. Le refoulement de l'eau dans le bassin est obtenu par une pompe à fort débit, par exemple de 30 à 50 m³ par heure, ou par une combinaison de plusieurs pompes. Un courant plus puissant, pour améliorer encore les performances du système de nage à contre-courant, peut être réalisé en munissant le bassin d'une pompe au débit accru. Toutefois, une telle approche n'est pas toujours souhaitable, car elle est coûteuse.

Le document FR2867500 divulgue un dispositif d'augmentation du débit d'un jet d'eau par effet Venturi. Le débit augmenté correspond, selon ce document, aux besoins requis pour la pratique de la nage à contre-courant. L'expérience montre toutefois que ce dispositif est peu efficace pour former un courant puissant.

### OBJET DE L'INVENTION

Un but de l'invention et donc de proposer un dispositif de production d'un courant dans un bassin remédiant aux inconvénients de l'état de la technique.

### BREVE DESCRIPTION DE L'INVENTION

À cet effet, l'invention propose un système de nage à contre-courant comprenant les caractéristiques de la revendication 1. Ainsi protégé de son environnement par l'élément en coupole, le flux primaire peut se former dans le bassin à grande vitesse, et, en combinaison avec le courant complémentaire, développer un courant puissant sans nécessiter la mise en oeuvre d'une pompe de plus fort débit ou d'une seconde pompe. L'élément en coupole présente un profil aéronautique. Ce profil favorise le développement d'un courant complémentaire au flux primaire, par écoulement sur les parois extérieures de l'élément en coupole d'un courant de retour.

Dans un mode particulier de mise en oeuvre, les moyens d'injection comprennent un conduit d'injection pénétrant dans l'élément en coupole. Le conduit d'injection peut être muni à son extrémité d'une buse d'injection. Ainsi, il est possible de former un flux primaire présentant une vitesse importante, et généré à une position contrôlée à l'intérieur de la coupole. Il est notamment possible de positionner la buse d'injection à une distance déterminée de l'ouverture de la coupole.

Dans un autre mode particulier de mise en oeuvre, la buse et le conduit d'injection sont assemblés de manière démontable. Ainsi, le nageur peut former un flux primaire adapté à son niveau ou à son désir.

### BREVE DESCRIPTION DES DESSINS

D'autres caractéristiques et avantages de l'invention apparaîtront dans la description qui va suivre des modes de mise en oeuvre du système de nage à contre-courant, donnés à titre d'exemples non limitatifs en référence aux figures ci-jointes parmi lesquelles:
- la figure 1 représente un système de nage à contre-courant comprenant un dispositif de production d'un courant, immergé dans un bassin;
- la figure 2 représente une vue latérale et rapprochée du dispositif de production de courant;
- la figure 3 représente une configuration particulièrement avantageuse du dispositif de production d'un courant;
- les figures 4a et 4b représentent deux variantes de buses d'injection.

### DESCRIPTION DETAILLEE DE L'INVENTION

Par souci de simplification de la description à venir, les mêmes références sont utilisées pour des éléments identiques ou assurant la même fonction dans les différents modes de mise en oeuvre exposés de l'invention.

La figure 1 représente un système de nage à contre-courant comprenant un dispositif 2 de production d'un courant, immergé dans un bassin. Il peut s'agir par exemple d'un bassin de piscine.

Le système de nage à contre-courant est muni d'une pompe 3, des moyens de filtration 4, d'un conduit d'aspiration 5 et d'un conduit de refoulement 6. Ces éléments sont disposés en combinaison de toute manière convenable et apte à assurer la circulation d'un courant dans le bassin de la piscine. La pompe 3, les moyens de filtration 4, le conduit d'aspiration 5 et le conduit de refoulement 6 peuvent notamment être montés à l'intérieur d'un bloc compact de filtration comme cela est décrit dans le document FR2672331 cité en préambule de cette demande.

La pompe 3 peut être opérée à un premier débit suffisant, par exemple de l'ordre de 25 m³ par heure, pour maintenir l'eau du bassin dans un état de propreté désiré.

Elle peut également être opérée à un second débit, supérieur au premier débit, par exemple compris entre 30 et 50 mètres cubes par heure, de manière à permettre en combinaison avec le dispositif 2 de production d'un courant, la création d'un courant suffisamment puissant pour pratiquer la nage à contre-courant.

Dans le mode de mise en oeuvre de l'invention représenté sur la figure 1, le dispositif 2 de production d'un courant est connecté au conduit 6 de refoulement et est immergé dans le bassin.

En mode de fonctionnement pour la nage en contre-courant, c'est-à-dire lorsque la pompe 3 est mise en opération au débit supérieur, un courant C se développe dans le bassin 1, par exemple sous la forme de mouvements giratoires tels que représentés sur la figure 1.

Le courant C est constitué d'une première partie A, appelé flux primaire, directement formé par le jet d'eau issu du dispositif de production de courant 2. Ce flux primaire est dirigé vers le nageur, et vient en contact avec celui-ci.

Le courant C est également constitué d'un courant de retour B1, B2.

Le dispositif 2 de production de courant comprend un élément 7 en coupole. Par « élément en coupole » on désigne un élément aux parois sensiblement convexes et définissant un espace intérieur confiné. L'élément présente un sommet 7a et une ouverture 7b du côté opposé au sommet 7a.

L'élément 7 en coupole comporte, du côté de son sommet 7a, de moyens d'injection du flux primaire A afin qu'il traverse la coupole et débouche dans le bassin.

Dans le mode de mise en oeuvre représenté schématiquement sur la figure 1, les moyens d'injection consistent en une ouverture aménagée au niveau du sommet 7a de l'élément 7 en coupole et ajustée pour être connectée au conduit 6 de refoulement. Le flux primaire A est dans ce cas directement issu de ce conduit, traverse la coupole et débouche dans le bassin.

L'élément 7 en coupole permet de définir en son intérieur un environnement confiné, protégé des perturbations, courants parasites, mouvements d'eau provoqués notamment par le courant de retour B1, B2. Cet environnement confiné permet alors au flux primaire A de se déployer pleinement, à pleine vitesse.

Par « pleine vitesse » on signifie que la vitesse du flux primaire A issu de l'élément 7 en coupole est supérieure à la vitesse d'un flux qui serait généré en l'absence de l'élément 7 en coupole. Bien entendu, cette comparaison doit s'effectuer à moyens équivalents c'est à dire pour une même puissance de la pompe 3, un même conduit 6 de refoulement, et une même buse de refoulement lorsque celle-ci est présente.

Les inventeurs de la présente demande ont déterminé qu'un débit important du courant C d'eau, bien que nécessaire, n'était pas une condition suffisante pour former un courant suffisamment puissant pour pratiquer la nage à contre-courant. Les expérimentations conduites par les inventeurs ont déterminé que la vitesse de ce courant est un facteur prépondérant. En effet, au cours de la nage, la force appliquée sur le nageur par le courant (la traînée) s'oppose, et idéalement compense, la force de propulsion que ce nageur produit. Or, la traînée est proportionnelle au carré de la vitesse relative du courant par rapport au nageur.

Un flux primaire A non ralenti par son environnement, dont le déploiement est protégé par l'élément 7 en coupole, assure d'appliquer une traînée maximum sur le nageur et empêche ainsi celui-ci de remonter vers la source du courant avec trop de facilité.

On comprend ainsi que la solution mettant en oeuvre un système Venturi pour fournir un débit supérieur au débit du conduit 6 de refoulement, comme enseigné par le document FR2867500, ne peut convenir. Dans un tel système en effet, l'augmentation du débit d'eau fourni s'obtient principalement par augmentation de la section du jet d'eau et au détriment de sa vitesse.

La figure 2 représente une vue latérale et rapprochée du dispositif 2 de production de courant. Comme représenté sur cette figure, l'élément 7 en coupole permet également de générer un courant complémentaire C1, C2 au flux primaire A. Ce courant complémentaire C1, C2 correspond à la recirculation du courant de retour B1, B2 dans la direction du flux primaire A. Ce phénomène est facilité par les parois extérieures 2a, 2b de l'élément 7 en coupole sur lesquels les courants de retour B1, B2 et complémentaires C1, C2 s'écoulent, et par l'effet d'aspiration créé par le flux primaire A.

Le courant complémentaire C1, C2 contribue à la formation d'un courant C puissant bien adapté à la nage à contre-courant, en apportant un débit complémentaire à celui du flux primaire.

Dans un mode de mise en oeuvre particulier, le dispositif 2 de production de courant est immergé dans le bassin de sorte que le flux primaire A soit généré 10 à 20 cm sous la surface de l'eau. Cette configuration permet de générer un courant suffisamment proche de la surface pour venir s'appliquer sur le nageur, et suffisamment éloigné de celle-ci pour minimiser les remous et éclaboussures qui pourrait être généré par ce courant et indisposer le nageur.

Le conduit de refoulement 6 étant généralement positionné à un endroit fixe et préétabli de la paroi du bassin, l'ajustement de la profondeur d'immersion du dispositif 2 de production de courant peut-être réalisé en munissant celui-ci d'un conduit 8 d'injection accordable au conduit du refoulement 6 et ajustable en hauteur.

Le système de nage à contre-courant conforme à l'invention repose donc sur le dispositif 2 de production d'un courant, dont la description détaillée fait l'objet des paragraphes qui suivent.

La figure 3 représente une configuration particulièrement avantageuse du dispositif 2 de production d'un courant. Ainsi, que cela a déjà été commenté, ce dispositif comporte un élément 7 en coupole comportant du côté de son sommet 7a des moyens d'injection 8, 9 du flux primaire A. L'élément 7 en coupole présente un profil aéronautique. On rappelle que le profil d'un corps, au sens de la mécanique des fluides, désigne le contour de la section parallèle à l'écoulement du fluide qui l'environne. Un profil aérodynamique désigne un profil assurant un écoulement essentiellement laminaire du flux d'eau, et limitant la formation de turbulences. Ainsi, une partie importante du courant de retour B1, B2 s'écoule et est accéléré au niveau des parois extérieures 2a, et 2b pour former le courant complémentaire C1, C2.

Dans le cas du dispositif 2 de production de courant, un profil de l'élément 7 en coupole qui convient peut-être déterminé en se fondant sur des tables ou bases de données préexistantes de profils, par simulation numérique et/ou sur la base d'essais en soufflerie ou en bassin.

D'une manière générale, un profil acceptable permet de transformer une majeure partie du courant de retour B1, B2 en courant complémentaire C1, C2.

Dans un mode préféré de mise en oeuvre, l'ouverture 7b principale de la coupole, opposée à son sommet 7a, présente une section oblongue, la dimension la plus longue de cette section se situant dans le plan du bassin. Cette forme particulière permet de former un courant complémentaire C1, C2 avec efficacité. Il peut s'agir par exemple d'une ouverture 7b présentant une section ellipsoïdale.

Comme cela est représenté sur la figure 3, le sommet 7a de l'élément 7 en coupole est muni de moyens d'injection 8,9 du flux primaire d'eau traversant la coupole et débouchant dans le bassin. De manière avantageuse, ces moyens comprennent un conduit 8 d'injection pouvant être raccordé par une première extrémité 8a au conduit 6 de refoulement, et pénétrant par son autre extrémité 8b à l'intérieur de l'élément 7 en coupole. Le conduit 8 d'injection permet ainsi de générer le flux primaire A à une position contrôlée à l'intérieur de l'élément 7 en coupole. De cette manière, le flux primaire A se développe pleinement, dans une zone particulièrement protégée des perturbations. À ce titre, il est préférable que le conduit 8 d'injection pénètre sensiblement dans l'élément 7 en coupole.

De manière additionnelle, le conduit 8 d'injection peut être muni à son extrémité 8b, à l'intérieur de l'élément 7 en coupole, d'une buse d'injection 9. Celle-ci a pour première fonction d'augmenter la vitesse de flux primaire A par rapport à la vitesse d'écoulement dans le conduit 6 de refoulement. À cette fin, la buse présente une ouverture 9a de section plus petite que la section du conduit 6 d'écoulement. Et la vitesse du flux primaire A peut être choisie, en choisissant la surface de la section de l'ouverture 9a. De préférence, l'ouverture 9a de la buse d'injection est positionnée au centre de l'élément 7 en coupole et légèrement en retrait de son ouverture 7b.

La section de l'ouverture 9a de la buse 9 est également choisie pour conférer une forme utile au flux primaire A. Par « forme utile », on signifie une forme générant un courant qui permette d'appliquer efficacement une traînée importante sur le nageur. On rappelle que la traînée est proportionnelle à la surface de contact entre le courant et le nageur. On cherchera donc, par souci d'efficacité, à obtenir un flux primaire de section relativement importante au niveau du nageur, sans pour autant que celle-ci n'excède les dimensions typiques d'un nageur.

Dans un premier exemple de forme utile, représentée sur la figure 4a, la section de l'ouverture 9a de la buse 9 présente un contour de forme oblongue, par exemple essentiellement rectangulaire et aux coins arrondis. La dimension la plus longue du contour réside dans le plan du bassin. Le flux primaire A généré par une telle buse se répartit ainsi uniformément sur le torse du nageur.

Dans un second exemple de forme utile, représenté sur la figure 4b, la section de l'ouverture 9a de la buse 9 présente un contour en forme de T. En choisissant un tel contour, on forme un flux primaire A qui se répartit sur le torse et le tronc du nageur, appliquant ainsi une traînée particulièrement importante.

Dans un mode préféré de mise en oeuvre, la buse d'injection 9 est montée sur le conduit 8 d'injection de manière démontable. Un nageur pourra alors munir le conduit 8 d'injection d'une buse 9 qui permettra de former un flux primaire A adapté à son niveau ou à son désir. À cette fin, le conduit 8 d'injection et la buse 9 d'injection sont par exemple assemblés par un mécanisme de raccords à baïonnette. Ainsi que représenté sur les figures 4a et 4b, la buse 9 d'injection est ainsi munie d'ergots 10 qui coopèrent avec des encoches (non représentées) du conduit 8 d'injection pour permettre leur assemblage.

Dans une configuration particulière, le conduit 8 d'injection est articulé de manière à pouvoir orienter le flux primaire A et le courant complémentaire C1, C2 dans le bassin. Cette articulation peut par exemple permettre d'orienter le flux primaire A et le courant complémentaire C1, C2 en direction du fond du bassin ou en direction de la surface de l'eau.

Pour ce faire, le conduit 8 d'injection peut être constitué de deux segments courbés de conduit 12a, 12b, reliés l'un à l'autre de manière à former un coude, et de façon pivotante selon la direction P de la figure 3. Un troisième segment courbe de conduit 12c peut également être relié à l'ensemble afin de former un second coude, fixe ou pivotant, comme cela est représenté sur la figure 3.

La seconde extrémité 8a du conduit 8 d'injection est adaptée pour être connectée au conduit 6 de refoulement. De manière bien connue en soi, le conduit 6 de refoulement peut comporter en son extrémité une buse de refoulement 13 permettant de propulser un jet d'eau et faire circuler l'eau dans le bassin en l'absence du dispositif 2 de production d'un courant. Cette buse 13 de refoulement est généralement incorporée dans la paroi du bassin ou du bloc compact de filtration et est munie d'une rotule afin de permettre l'orientation du jet d'eau dans une direction quelconque souhaitée. Dans une telle configuration, le dispositif 2 de production de courant peut être connecté à la buse 13 de refoulement par l'intermédiaire d'un écrou de serrage 14. Cet écrou présente une large surface d'appui 15 venant se placer sur la paroi du bassin ou du bloc de filtration et empêchant ainsi tout mouvement de la rotule de la buse de refoulement 13. On fixe de la sorte le dispositif 2 de production de courant dans le bassin.

Bien entendu, l'invention n'est pas limitée aux modes de mise en oeuvre décrits et l'on peut y apporter des variantes de réalisation sans sortir du cadre de l'invention telle qu'elle est définie par les revendications.

Notamment, et bien que l'on ait indiqué que le dispositif 2 de production d'un courant soit couplé au conduit 6 de refoulement d'un bassin, il est envisageable qu'il soit couplé à tout autre dispositif ou moyen apte à former le flux primaire A.

De la même manière, les moyens utilisés pour maintenir fixe le dispositif 2 de production de courant immergé dans le bassin peuvent être quelconques et adaptés à l'application envisagée.

Outre son emploi dans un système de nage à contre-courant comme cela a été décrit dans le détail, le dispositif 2 de production d'un courant peut également trouver d'autres applications, en hydrothérapie par exemple ou en bassin d'essai des carènes.

## Revendications

1. Système de nage à contre-courant comprenant un bassin et un dispositif (2) de production d'un courant dans le bassin, le courant étant formé à partir d'un flux primaire (A) et d'un courant de retour (B1, B2), le dispositif (2) comprenant un élément (7) en coupole comportant, du côté de son sommet (7a), des moyens d'injection (8, 9) du flux primaire (A) afin qu'il traverse l'élément (7) en coupole et débouche, du côté de l'ouverture (7b), dans le bassin ; le système étant **caractérisé en ce que** le dispositif (2) est immergé dans le bassin et **en ce que** l'élément en coupole (7) présente un profil aérodynamique pour générer un courant complémentaire (C1, C2) dans la direction du flux primaire (A) par l'écoulement et l'accélération sur ses parois extérieures (2a, 2b) du courant de retour (B1, B2).

2. Système de nage à contre-courant selon la revendication précédente **caractérisé en ce que** l'ouverture (7b) de l'élément (7) en coupole présente une section oblongue.

3. Système de nage à contre-courant selon la revendication précédente **caractérisé en ce que** l'élément (7) en coupole présente une ouverture (7b) de section ellipsoïdale.

4. Système de nage à contre-courant selon l'une des revendications précédentes **caractérisé en ce que** les moyens d'injections comprennent un conduit (8) d'injection pénétrant dans l'élément (7) en coupole.

5. Système de nage à contre-courant selon la revendication précédente **caractérisé en ce que** le conduit (8) d'injection est muni à son extrémité (8b) dans l'élément (7) en coupole d'une buse (9) d'injection.

6. Système de nage à contre-courant selon la revendication précédente **caractérisé en ce que** la buse (9) d'injection présente une ouverture (9a) de section oblongue.

7. Système de nage à contre-courant selon la revendication 5 **caractérisé en ce que** la buse (9) d'injection présente une ouverture (9a) de section en T.

8. Système de nage à contre-courant selon l'une des revendications 5 à 7 **caractérisé en ce que** la buse (9) d'injection et le conduit (8) d'injection sont assemblés de manière démontable.

9. Système de nage à contre-courant selon la revendication précédente **caractérisé en ce que** la buse (9) d'injection et le conduit (8) d'injection sont assemblés par l'intermédiaire d'un mécanisme de raccord à baïonnette.

10. Système de nage à contre-courant selon les revendications 4 à 9 **caractérisé en ce que** le conduit (8) d'injection est articulé.

11. Système de nage à contre-courant selon les revendications 4 à 10 **caractérisé en ce que** le conduit (8) d'injection est muni à son extrémité (8a) d'un écrou de serrage pour son raccord à une buse de refoulement du bassin.

12. Système de nage à contre-courant selon l'une des revendications précédentes **caractérisé en ce qu'**il comprend, de plus, une pompe (1), un conduit (5) d'aspiration, un conduit (6) de refoulement.

13. Système de nage à contre-courant selon la revendication précédente, **caractérisé en ce que** le dispositif (2) de production d'un courant est couplé à une buse de refoulement (9) associée au conduit (6) de refoulement.

14. Système de nage à contre-courant selon l'une des revendications précédentes, **caractérisé en ce que** le dispositif (2) de production de courant est immergé dans le bassin (1) de manière à générer un flux primaire (A) entre 10 et 20 cm sous la surface de l'eau du bassin.

## Patentansprüche

1. Gegenstromanlage, welche ein Becken und eine Vorrichtung (2) zur Erzeugung einer Strömung im Becken umfasst, wobei die Strömung aus einem Primärfluss (A) und einer Rücklaufströmung (B1, B2) gebildet wird, wobei die Vorrichtung (2) ein kugelförmiges Element (7) umfasst, welches an der Seite seiner Spitze (7a) Mittel zum Einspritzen (8, 9) des Primärflusses (A) enthält, damit er das kugelförmige Element (7) durchströmt und an der Seite der Öffnung (7b) bis in das Becken fließt. Die Anlage ist **dadurch gekennzeichnet, dass** die Vorrichtung (2) in das Becken eingetaucht ist und dadurch, dass das kuppelförmige Element (7) ein aerodynamisches Profil aufweist, um durch das Abfließen und die Beschleunigung der Rücklaufströmung (B1, B2) an seinen Außenwänden (2a, 2b) eine zusätzliche Strömung (C1, C2) in Richtung des Primärflusses (A) zu erzeugen.

2. Gegenstromanlage nach dem vorhergehenden Anspruch, **dadurch gekennzeichnet, dass** die Öffnung (7b) des kuppelförmigen Elements (7) einen länglichen Querschnitt aufweist.

3. Gegenstromanlage nach dem vorhergehenden Anspruch, **dadurch gekennzeichnet, dass** das kuppelförmige Element (7) eine Öffnung (7b) mit einem ovalen Querschnitt aufweist.

4. Gegenstromanlage nach einem der vorhergehenden Ansprüche, **dadurch gekennzeichnet, dass** die Einspritzmittel eine Einspritzleitung (8) aufweisen, die in das kuppelförmige Element (7) führt.

5. Anlage nach dem vorhergehenden Anspruch, **dadurch gekennzeichnet, dass** die Einspritzleitung (8) an ihrem Ende (8b) im kugelförmigen Element (7) mit einer Einspritzdüse (9) versehen ist.

6. Gegenstromanlage nach dem vorhergehenden Anspruch, **dadurch gekennzeichnet, dass** die Einspritzdüse (9) eine Öffnung (9a) mit länglichem Querschnitt aufweist.

7. Gegenstromanlage nach Anspruch 5, **dadurch gekennzeichnet, dass** die Einspritzdüse (9) eine Öffnung (9a) mit einem t-fömigen Querschnitt aufweist.

8. Anlage nach einem der Ansprüche 5 bis 7, **dadurch gekennzeichnet, dass** die Einspritzdüse (9) und die Einspritzleitungen (8) demontierbar zusammengefügt sind.

9. Gegenstromanlage nach dem vorhergehenden Anspruch, **dadurch gekennzeichnet, dass** die Einspritzdüse (9) und die Einspritzleitung (8) über einen Bajonettverbindungsmechanismus zusammengefügt sind.

10. Gegenstromanlage nach den Ansprüchen 4 bis 9, **dadurch gekennzeichnet, dass** die Einspritzleitung (8) mit einem Gelenk versehen ist.

11. Gegenstromanlage nach den Ansprüchen 4 bis 10, **dadurch gekennzeichnet, dass** die Einspritzleitung (8) an ihrem Ende (8a) mit einer Spannmutter zur Verbindung mit einer Einlaufdüse des Beckens versehen ist.

12. Gegenstromanlage nach einem der vorhergehenden Ansprüche, **dadurch gekennzeichnet, dass** sie des Weiteren eine Pumpe (1), eine Saugleitung (5) und eine Druckleitung (6) umfasst.

13. Gegenstromanlage nach dem vorhergehenden Anspruch, **dadurch gekennzeichnet, dass** die Vorrichtung (2) zur Erzeugung einer Strömung an eine Einlaufdüse (9) gekoppelt ist, welche mit der Druckleitung (6) verbunden ist.

14. Gegenstromanlage nach einem der vorhergehenden Ansprüche, **dadurch gekennzeichnet, dass** die Vorrichtung (2) zur Erzeugung einer Strömung so in das Becken (1) eingetaucht ist, dass 10 bis 20 cm unter der Wasserfläche des Beckens ein Primärfluss (A) erzeugt wird.

## Claims

1. Counter-current swimming system comprising a pool and a device (2) for producing a current in the pool, the current being formed from a primary flow (A) and a rip current (B1, B2), the device (2) comprising a dome element (7) comprising, on the side of the tip thereof (7a), means for injecting (8, 9) the primary flow (A) such that it crosses the dome element (7) and leads, on the side of the opening (7b), into the pool; the system being **characterised in that** the device (2) is immersed in the pool and **in that** the dome element (7) has an aerodynamic profile for generating an additional current (C1, C2) in the direction of the primary flow (A) through the flow and the acceleration on the exterior walls (2a, 2b) thereof of the rip current (B1, B2).

2. Counter-current swimming system according to the preceding claim, **characterised in that** the opening (7b) of the dome element (7) has an oblong section.

3. Counter-current swimming system according to the preceding claim, **characterised in that** the dome element (7) has an ellipsoidal section opening (7b).

4. Counter-current swimming system according to one of the preceding claims, **characterised in that** the injection means comprise an injection duct (8) penetrating the dome element (7).

5. Counter-current swimming system according to the preceding claim, **characterised in that** the injection duct (8) is equipped at the end (8b) thereof in the dome element (7) with an injection nozzle (9).

6. Counter-current swimming system according to the preceding claim, **characterised in that** the injection nozzle (9) has an oblong section opening (9a).

7. Counter-current swimming system according to claim 5, **characterised in that** the injection nozzle (9) has a T-shaped section opening (9a).

8. Counter-current swimming system according to one of claims 5 to 7, **characterised in that** the injection nozzle (9) and the injection duct (8) are assembled such that they can be disassembled.

9. Counter-current swimming system according to the preceding claim, **characterised in that** the injection nozzle (9) and the injection duct (8) are assembled by the intermediary of a bayonet connection mechanism.

10. Counter-current swimming system according to claims 4 to 9, **characterised in that** the injection duct (8) is articulated.

11. Counter-current swimming system according to claims 4 to 10, **characterised in that** the injection duct (8) is equipped at the end (8a) thereof with a clamp nut for it to be connected to a discharge nozzle of the pool.

12. Counter-current swimming system according to one of the preceding claims, **characterised in that** it further comprises a pump (1), a suction duct (5), a discharge duct (6).

13. Counter-current swimming system according to the preceding claim, **characterised in that** the device (2) for producing a current is coupled with a discharge nozzle (9) connected to the discharge duct (6).

14. Counter-current swimming system according to one of the preceding claims, **characterised in that** the current-producing device (2) is immersed in the pool (1) so as to generate a primary flow (A) between 10 and 20cm under the surface of the water of the pool.
